# EUROPÄISCHE PATENTSCHRIFT

(11) **EP 1 463 609 B1**
(45) Veröffentlichungstag und Bekanntmachung des Hinweises auf die Patenterteilung: **05.03.2008**
(21) Anmeldenummer: 02796481.6
(22) Anmeldetag: 23.12.2002
(51) Int. Cl.: B25G 3/18

(54) **BODENREINIGUNGSGERÄT**
FLOOR CLEANING DEVICE
APPAREIL DE NETTOYAGE POUR LE SOL

(30) Priorität: 11.01.2002 AT 422002
(43) Veröffentlichungstag der Anmeldung: 06.10.2004
(73) Patentinhaber: Engl, Johannes, 6841 Mäder (AT)
(72) Erfinder: Engl, Johannes, 6841 Mäder (AT)
(74) Vertreter: Hofmann, Ralf U.
(86) Internationale Anmeldenummer: PCT/AT2002/000364
(87) Internationale Veröffentlichungsnummer: WO 2003/057419

(56) Entgegenhaltungen:
- EP-A- 0 430 846
- DE-A- 2 448 877
- DE-A- 19 916 555
- US-A- 3 187 363
- US-A- 3 256 031
- US-A- 3 407 424

## Beschreibung

Die Erfindung betrifft ein Bodenreinigungsgerät mit einer Bodenplatte und einer gelenkig mit dieser verbundenen Stielhaltehülse, in die ein Kuppelstück des Stiels einsetzbar ist, das in der Stielhaltehülse befestigbar ist, wobei in der Wand der Stielhaltehülse mindestens eine an ihrem freien Ende in radialer Richtung auslenkbare Rastzunge vorgesehen ist, an der eine nach innen abstehende Rastnase angeordnet ist, und das Kuppelstück mindestens eine Rastvertiefung aufweist, wobei das Kuppelstück unter einer radial nach außen gerichteten Auslenkung der mindestens einen Rastzunge der Stielhaltehülse in die Stielhaltehülse einführbar ist und die Rastnase der Rastzunge der Stielhaltehülse in die Rastvertiefung des Kuppelstücks einschnappbar ist, wobei zur Verriegelung des in die Stielhaltehülse eingesetzten und in dieser befestigten Kuppelstücks an der Außenseite der Stielhaltehülse ein Sperrschieber verschiebbar gelagert ist, der in seiner das Kuppelstück verriegelnden Stellung mit einer starren Wand an der Außenseite von mindestens einer Rastzunge der Stielhaltehülse anliegt und eine Auslenkung dieser Rastzunge nach außen blockiert, wobei der Sperrschieber die Stielhaltehülse hülsenförmig umgibt und in achsialer Richtung der Stielhaltehülse gegenüber dieser verschiebbar ist, wobei er in seiner in Richtung zur Bodenplatte verschobenen Endstellung die eine oder mehreren Rastzungen freigibt und in seiner in Richtung zum freien Ende der Stielhaltehülse verschobenen Endstellung eine Auslenkung von mindestens einer Rastzunge nach außen blockiert.

Ein solches Gerät ist aus der DE 2 448 877 bekannt.

Solche Bodenreinigungsgeräte, an denen zur Reinigung einer Fläche ein Bodenreinigungstuch anbringbar ist, sind in unterschiedlichen Ausführungsformen bekannt. Mit solchen Bodenreinigungsgeräten sind nicht nur Bodenflächen sondern auch Wandflächen, beispielsweise verflieste Wände, oder Deckenflächen reinigbar.

Zur Verbindung der Bodenplatte mit einem Stiel sind im Zusammenhang mit solchen Bodenreinigungsgeräten verschiedene Stielhalterungen bekannt geworden. Beispielsweise kann eine gelenkig mit der Bodenplatte verbundene Stielhaltehülse ein Innengewinde aufweisen, in die ein mit einem Außengewinde versehenes Kuppelstück des Stiels einschraubbar ist. Nachteilig an dieser Stielhalterung ist es, daß die Verbindung des Stiels mit der Bodenplatte relativ mühsam ist und daß sich diese Verbindung während des Betriebes unbeabsichtigt lösen kann, so daß die drehfeste Führung der Bodenplatte gegenüber dem Stiel verloren geht und die Verbindung wieder angezogen werden muß.

Bekannt ist weiters eine Klemmverbindung zwischen einer Stielhaltehülse und einem konisch ausgebildeten Kuppelstück, wobei das Kuppelstück bis zur klemmenden Halterung des Kuppelstücks in der Stielhaltehülse in diese eingeschoben wird. Nachteilig hierbei ist es, daß bei einer zu geringen Klemmung sich die Bodenplatte während des Betriebes unbeabsichtigt lösen kann, während bei einer zu festen Verklemmung ein Herausziehen des Kuppelstücks aus der Stielhaltehülse nur unter großem Kraftaufwand möglich ist.

Bei einer weiteren vorbekannten Stielhafterung weist das Kuppelstück eine Durchgangsbohrung auf, mit welcher bei einer bestimmten Drehstellung des Kuppelstücks gegenüber der Stielhaltehülse in der Stielhaltehülse angeordnete, diametral gegenüberliegende Öffnungen fluchten. Zur Befestigung des Kuppelstücks in der Stielhaltehülse ist ein Arretierstift vorgesehen, welcher durch eine Öffnung der Stielhaltehülse, durch die Durchgangsbohrung des Kuppelstücks sowie durch die gegenüberliegende Öffnung in der Stielhaltehülse gesteckt wird. Eine solche Stielhalterung ist auch aus der DE 19 916 555 A1 bekannt. Damit sich beim Einschieben des Kuppelstücks in die Stielhaltehülse eine selbsttätige Ausrichtung der Drehlage des Kuppelstücks gegenüber der Stielhaltehülse ergibt, so daß die Öffnungen in der Stielhaltehülse mit der Bohrung im Kuppelstück fluchten, sind bei dieser vorbekannten Stielhalterung am vorderen Ende des Kuppelstückes und im Boden der Stielhaltehülse einander zugeordnete Schrägflächen vorgesehen. Nachteilig an dieser Stielhalterung ist es insbesondere, daß der ein relativ kleines Einzelteil bildende Arretierstift verloren gehen kann, beispielsweise wenn er nach dem Herausziehen aus der Stielhaltehülse und dem Entfernen des Kuppelstücks verlegt wird.

Die DE 24 48 877 zeigt eine Stielhaltehülse in die ein Kuppelstück des Stiels einschraubbar und mittels Rastzunge gegen Verdrehen sicherbar ist. Die Rastzunge ist über einen gattungsgemäßen Sperrschieber sicherbar.

Aufgabe der Erfindung ist es, ein Bodenreinigungsgerät mit einer verbesserten Stielhalterung bereitzustellen, die einerseits einen großen Grad an Beweglichkeit der Bodenplatte gegenüber dem Stiel ermöglicht, andererseits aber auch eine einfache Art der Arretierung des Stiels bereitstellt. Erfindungsgemäß gelingt dies durch ein Bodenreinigungsgerät mit den Merkmalen des Anspruchs 1.

Zur Befestigung des Stiels wird bei einem erfindungsgemäßen Bodenreinigungsgerät somit das Kuppelstück in die Stielhaltehülse eingeschoben und gegebenenfalls gegenüber der Stielhaltehülse verdreht, bis die Rastnase der mindestens einen Rastzunge in die Rastvertiefung einschnappt. An der Außenseite der Stielhaltehülse ist weiters ein verschiebbar gelagerter Sperrschieber vorgesehen, der als eine die Stielhaltehülse umgebende Hülse ausgebildet ist. In seiner das Kuppelstück verriegelnden Stellung liegt eine starre Wand dieses Sperrschiebers an der Außenseite von mindestens einer Rastzunge an und blockiert eine Auslenkung dieser Rastzunge nach außen. Ein Herausziehen der Rastnase dieser Rastzunge aus der Rastvertiefung des Kuppelstücks wird dadurch verhindert.

Vorteilhaft ist es weiters, wenn das Kuppelstück an seinem vorderen Ende mit einer derartigen konischen Verjüngung ausgebildet ist und/oder die Rastnasen der Rastzungen der Stielhaltehülse in Richtung zur Einführöffnung der Stielhaltehülse derart abgeschrägt sind, daß beim Einschieben des Kuppelstücks die Rastzungen der Stielhaltehülse nach außen ausgelenkt werden. Zum Einführen des Kuppelstücks in die Stielhaltehülse und seiner Verrastung in diesem sind somit keine weiteren Manipulationen an den Teilen der Rastverbindung erforderlich.

Weitere Vorteile und Einzelheiten der Erfindung werden im folgenden anhand des in der beiliegenden Zeichnung dargestellten Ausführungsbeispiels erläutert. In der Zeichnung zeigen:
- Fig. 1: eine Seitenansicht eines erfindungsgemäßen Bodenreinigungsgerätes mit einem in die Stielhaltehülse eingeschobenen Kuppelstück eines Stiels, wobei der hülsenförmige Sperrschieber in seiner in Richtung zur Bodenplatte verschobenen Endstellung dargestellt ist;
- Fig. 2: einen vertikalen Längsmittelschnitt des Bodenreinigungsgerätes von Fig. 1;
- Fig. 3: einen Fig. 2 entsprechenden Schnitt des Bodenreinigungsgerätes, aber mit in seine obere Endposition verschobenen hülsenförmigern Sperrschieber und ohne ein eingesetztes Kuppelstück;
- Fig. 4: eine Draufsicht auf das Bodenreinigungsgerät mit eingesetztem Kuppelstück in der das Kreuzgelenk frei gebenden Stellung des hülsenförmigen Sperrschiebers und mit gegenüber der Bodenplatte abgewinkelter Stielhaltehülse;
- Fig. 5: einen Schnitt entlang der Linie AA von Fig. 4 und
- Fig. 6: eine perspektivische Ansicht nach Art einer Explosionsdarstellung des Sockels der Bodenplatte und der Stielhalterung.

Die Bodenplatte 1 des in den Fig. dargestellten Ausführungsbeispiels eines erfindungsgemäßen Bodenreinigungsgerätes umfaßt zwei an einem Sockel 2 um Schwenkachsen 3 verschwenkbar gelagerte Schwenkplatten 4, die in einer im wesentlichen in einer Ebene liegenden Stellung, wie diese in den Fig. dargestellt ist, gegenüber dem Sockel 2 arretierbar sind. Zum Lösen dieser Arretierung ist ein Betätigungshebel 5 vorgesehen, worauf die Schwenkplatten in Fig. 1 gesehen nach unten abschwenkbar sind. Bodenreinigungsgeräte mit verschwenkbaren Schwenkplatten sind von unterschiedlichen herkömmlichen Bodenreinigungsgeräten her bekannt und können beispielsweise in einer solchen bekannten Weise ausgebildet sein. Dies gilt auch für die an den Schwenkplatten 4 verschwenkbar gelagerten und gegenüber den Schwenkplatten verrastbaren Tuchhalteplatten 6. Zur Reinigung einer Boden-, Wand- oder Deckenfläche kann ein an der Unterseite der Bodenplatte 1 angeordnetes Bodenreinigungstuch mit dieser verbunden werden, beispielsweise mittels der Tuchhalteplatten 6 oder mittels an der Oberseite des Bodenreinigungstuchs angeordneten Laschen, in die die seitlichen Enden der Schwenkplatten 4 einführbar sind.

Mit dem Sockel 2 der Bodenplatte 1 ist eine Stielhaltehülse 7 über ein Kreuzgelenk 8 verbunden. Das Kreuzgelenk 8 besitzt die beiden rechtwinklig zueinanderstehenden Schwenkachsen 9, 10. Die Stielhaltehülse 7 besitzt auf ihrer vom Kreuzgelenk 8 abgewandten Seite eine Einführöffnung 11, in die ein Kuppelstück 12 eines Stiels einführbar ist. Der Stielschaft 13, der teleskopierbar ausgebildet sein kann, ist in den Fig. 1, 2, 4 und 5 mit seinem endseitigen Abschnitt strichliert angedeutet.

In der Wand der Stielhaltehülse 7 sind durch Schlitze zwei diametral gegenüberliegende Rastzungen 14 freigestellt, die in achsialer Richtung der Stielhaltehülse 7 verlaufen und eine gewisse Elastizität besitzen, so daß ihre freien Enden in radialer Richtung auslenkbar sind. An den Rastzungen 14 ist jeweils eine nach innen abstehende und in der unausgelenkten Stellung der Rastzunge über die innere Umfangsfläche 15 der Wand der Stielhaltehülse 7 vorstehende Rastnase 16 angeordnet.

Das Kuppelstück 12 weist auf radial gegenüberliegenden Seiten Rastvertiefungen 17 auf und ist zu seinem vorderen freien Ende hin mit einer gewissen konischen Verjüngung ausgebildet.

Beim Einschieben des Kuppelstücks 12 in die Stielhaltehülse 7 werden die Rastzungen 14 vom Kuppelstück zunächst radial nach außen ausgelenkt. Wenn nach dem Einschieben des Kuppelstücks bis zum Anschlag 18, der durch eine Verringerung des Durchmessers der Stielhaltehülse gebildet wird, die Rastnasen 16 nicht in die Rastvertiefungen 17 einschnappen, wird der Stiel mit dem Koppelstück 12 verdreht, bis die Rastnasen 16 in die Rastvertiefungen 17 einschnappen. Eine erste Befestigung des Kuppelstückes 12 in der Stielhaltehülse 7 ist damit erreicht.

Zur Verriegelung des in die Stielhaltehülse 7 eingesetzten und in dieser über den beschriebenen Rastverschluß befestigten Kuppelstücks 12 ist weiters ein hülsenförmiger Sperrschieber 19 vorgesehen, der die Stielhaltehülse 7 außen umgibt und gegenüber dieser in achsialer Richtung der Stielhaltehülse 7 verschiebbar ist. In der in Richtung zum freien Ende der Stielhaltehülse 7 verschobenen Endstellung des hülsenförmigen Sperrschiebers 19 liegt die starre Außenwand des Sperrschiebers 19 an der Außenseite von einer der beiden Rastzungen 14 an (die in Fig. 1 auf der Rückseite der Stielhaltehülse 7 und in Fig. 5 obenliegende Rastzunge 14).

Im Sperrschieber 19 ist weiters ein durch Schlitze gegenüber der Wand des Sperrschiebers freigestellte Rastzunge 20 vorgesehen, an welcher eine nach innen abstehende Rastnase 21 angeordnet ist. Die Rastzunge ist in radialer Richtung federelastisch auslenkbar und in der unausgelenkten Stellung der Rastzunge 20 steht die Rastnase 21 über die Innenfläche des Sperrschiebers vor. An der Außenseite der Stielhaltehülse 7 ist eine dieser Rastnase 21 der Rastzunge 20 des Sperrschiebers 19 zugeordnete Rastvertiefung 22 vorgesehen, die hier an der Außenseite von der in Fig. 1 vorne liegenden Rastzunge 14 der Stielhaltehülse 7 eingebracht ist. In der in Richtung zum freien Ende der Stielhaltehülse 7 verschobenen Endstellung des Sperrschiebers 19 ist die Rastnase 21 des Sperrschiebers in die Rastvertiefung 22 einschnappbar, so daß der Sperrschieber 19 in der verriegelten Stellung des Kuppelstücks 12 gegenüber einer axialen Verschiebung auf der Stielhaltehülse 7 gesichert ist.

Eine Verdrehsicherung zur Verhinderung einer Verdrehung des Sperrschiebers 19 gegenüber der Stielhaltehülse 7 wird von einer in axialer Richtung verlaufenden Feder 23 an der Stielhaltehülse und einer dieser zugeordneten Nut 24 an der Innenfläche des Sperrschiebers gebildet.

Die Rastzunge 20 des Sperrschiebers 19 mit der Rastnase 21 und die Rastvertiefung 22 der Stielhaltehülse 7 könnten grundsätzlich auch an anderen einander zugeordneten Stellen des Sperrschiebers 19 bzw. der Stielhaltehülse 7 angeordnet sein.

In seiner in Richtung zur Bodenplatte 1 verschobenen Endstellung des hülsenförmigen Sperrschiebers 19 umgibt dieser das Kreuzgelenk 8 und blockiert dieses.

Denkbar und möglich wäre es auch an der Stielhaltehülse 7 lediglich eine einzelne Rastzunge 14 vorzusehen, deren Rastnase 16 mit einer Rastvertiefung 17 im Kuppelstück 12 zusammenwirkt. Auch mehr als zwei solcher Rastzungen 14 könnten vorgesehen sein. Diese Rastzungen 14 könnten auch vom freien Ende der Stielhaltehülse 7 ausgehen.

## Patentansprüche

1. Bodenreinigungsgerät mit einer Bodenplatte (1) und einer gelenkig mit dieser verbundenen Stielhaltehülse (7), in die ein Kuppelstück (12) des Stiels einsetzbar ist, das in der Stielhaltehülse (7) befestigbar ist, wobei in der Wand der Stielhaltehülse (7) mindestens eine an ihrem freien Ende in radialer Richtung auslenkbare Rastzunge (14) vorgesehen ist, an der eine nach innen abstehende Rastnase (16) angeordnet ist, und das Kuppelstück (12) mindestens eine Rastvertiefung (17) aufweist, wobei das Kuppelstück (12) unter einer radial nach außen gerichteten Auslenkung der mindestens einen Rastzunge (14) der Stielhaltehülse (7) in die Stielhaltehülse (7) einführbar ist und die Rastnase (16) der Rastzunge (14) der Stielhaltehülse (7) in die Rastvertiefung (17) des Kuppelstücks (12) einschnappbar ist, wobei zur Verriegelung des in die Stielhaltehülse (7) eingesetzten und in dieser befestigten Kuppelstücks (12) an der Außenseite der Stielhaltehülse (7) ein Sperrschieber (19) verschiebbar gelagert ist, der in seiner das Kuppelstück (12) verriegelnden Stellung mit einer starren Wand an der Außenseite von mindestens einer Rastzunge (14) der Stielhaltehülse (7) anliegt und eine Auslenkung dieser Rastzunge (14) nach außen blockiert, wobei der Sperrschieber (19) die Stielhaltehülse (7) hülsenförmig umgibt und in achsialer Richtung der Stielhaltehülse (7) gegenüber dieser verschiebbar ist, wobei er in seiner in Richtung zur Bodenplatte (1) verschobenen Endstellung die eine oder mehreren Rastzungen (14) freigibt und in seiner in Richtung zum freien Ende der Stielhaltehülse (7) verschobenen Endstellung eine Auslenkung von mindestens einer Rastzunge nach außen blockiert, **dadurch gekennzeichnet, dass** die Stielhaltehülse (7) über ein Kreuzgelenk (8) mit der Bodenplatte (1) verbunden ist und der hülsenförmige Sperrschieber (19) in seiner in Richtung zur Bodenplatte (1) verschobenen Stellung das Kreuzgelenk (8) außen umgibt und blockiert und dass die Rastzunge (14) durch Schlitze gegenüber der Wand der Stielhaltehülse (7) freigestellt ist.

2. Bodenreinigungsgerät nach Anspruch 1, **dadurch gekennzeichnet, dass** die Rastnase (16) der mindestens einen Rastzunge (14) in der radial unausgelenkten Stellung der Rastzunge (14) über die innere Umfangsfläche (15) der Wand der Stielhaltehülse (7) vorsteht.

3. Bodenreinigungsgerät nach Anspruch 1 oder 2, **dadurch gekennzeichnet, dass** der Sperrschieber (19) in achsialer Richtung derStielhaltehülse (7) verschiebbar gelagert ist.

4. Bodenreinigungsgerät nach Anspruch 3, **dadurch gekennzeichnet, dass** eine Verdrehsicherung für den Sperrschieber (19) zur Verhinderung einer Verdrehung des Sperrschiebers (19) gegenüber der Stielhaltehülse (7) vorgesehen ist.

5. Bodenreinigungsgerät nach einem der Ansprüche 1 bis 4, **dadurch gekennzeichnet, dass** mindestens zwei, vorzugsweise einander diametral gegenüberliegende, Rastzungen (14) der Stielhaltehülse (7) vorgesehen sind.

6. Bodenreinigungsgerät nach einem der Ansprüche 1 bis 5, **dadurch gekennzeichnet, dass** am Sperrschieber (19) mindestens eine durch Schlitze gegenüber der Wand des Sperrschiebers freigestellte Rastzunge (20) vorgesehen ist, an welcher eine nach innen abstehende Rastnase (21) angeordnet ist, wobei an der Außenseite der Stielhaltehülse (7) eine dieser Rastnase (21) zugeordnete Rastvertiefung (22) vorgesehen ist, in die die Rastnase (21) in der in Richtung zum freien Ende der Stielhaltehülse (7) verschobenen Endstellung des Sperrschiebers (19) einschnappbar ist.

7. Bodenreinigungsgerät nach Anspruch 6, **dadurch gekennzeichnet, dass** die Rastvertiefung (22) für die Rastnase (21) der Rastzunge (20) des Sperrschiebers (19) an der Außenseite einer der Rastzungen (14) der Stielhaltehülse (7) vorgesehen ist.

8. Bodenreinigungsgerät nach einem der Ansprüche 1 bis 7, **dadurch gekennzeichnet, dass** das Kuppelstück (12) an seinem vorderen Ende mit einer derartigen konischen verjüngung ausgebildet ist und/oder die Rastnasen (16) der Rastzungen (14) der Stielhaltehülse (7) in Richtung zur Einführöffnung (11) der Stielhaltehülse (7) derart abgeschrägt sind, dass beim Einschieben des Kuppelstücks (12) die Rastzungen (14) der Stielhaltehülse (7) nach außen ausgelenkt werden.

## Claims

1. A floor cleaning device comprising a base plate (1) and a handle holding sleeve (7), connected in an articulated manner to the said base plate, into which may be inserted a coupling piece (12) of the handle, which coupling piece may be secured in the handle holding sleeve (7), at least one detent tongue (14) which may be deflected in the radial direction at its free end being provided in the wall of the handle holding sleeve (7), on which detent tongue an inwardly protruding detent projection (16) is arranged, and the coupling piece (12) having at least one detent recess (17), the coupling piece (12) being insertable into the handle holding sleeve (7) with a deflection directed radially outwards of the at least one detent tongue (14) of the handle holding sleeve (7), and the detent projection (16) of the detent tongue (14) of the handle holding sleeve (7) being adapted to snap into the detent recess (17) of the coupling piece (12), a locking slider (19) being displaceably mounted on the outside of the handle holding sleeve (7) for locking the coupling piece (12) inserted into the handle holding sleeve (7) and secured therein, a rigid wall of the said locking slider, in its position locking the coupling piece (12), adjoining the outside of at least one detent tongue (14) of the handle holding sleeve (7) and blocking a deflection outwards of this detent tongue (14), the locking slider (19) enclosing the handle holding sleeve (7) in the manner of a sleeve and being displaceable in the axial direction of the handle holding sleeve (7) relative to the said sleeve, wherein in its end position displaced in the direction towards the base plate (1) it releases the one or more detent tongues (14) and in its end position displaced in the direction towards the free end of the handle holding sleeve (7) it blocks a deflection outwards of at least one detent tongue, **characterised in that** the handle holding sleeve (7) is connected to the base plate (1) via a universal joint (8) and the sleeve-shaped locking slider (19) in its position displaced in the direction towards the base plate (1) outwardly encloses and blocks the universal joint (8), and **in that** the detent tongue (14) is separated by means of slits in relation to the wall of the handle holding sleeve (7).

2. A floor cleaning device according to Claim 1, **characterised in that** the detent projection (16) of the at least one detent tongue (14) in the radially undeflected position of the detent tongue (14) protrudes over the inside peripheral surface (15) of the wall of the handle holding sleeve (7).

3. A floor cleaning device according to Claim 1 or 2, **characterised in that** the locking slider (19) is mounted so as to be displaceable in the axial direction of the handle holding sleeve (7).

4. A floor cleaning device according to Claim 3, **characterised in that** a lock against rotation for the locking slider (19) is provided to prevent rotation of the locking slider (19) in relation to the handle holding sleeve (7).

5. A floor cleaning device according to one of Claims 1 to 4, **characterised in that** at least two detent tongues (14) of the handle holding sleeve (7) are provided, preferably located diametrically opposite one another.

6. A floor cleaning device according to one of Claims 1 to 5, **characterised in that** there is provided on the locking slider (19) at least one detent tongue (20), separated by means of slits in relation to the wall of the locking slider, on which detent tongue an inwardly protruding detent projection (21) is arranged, a detent recess (22) coordinated with this detent projection (21) being provided on the outside of the handle holding sleeve (7), into which detent recess the detent projection (21) may be snapped in the end position of the locking slider (19) displaced in the direction towards the free end of the handle holding sleeve (7).

7. A floor cleaning device according to Claim 6, **characterised in that** the detent recess (22) for the detent projection (21) of the detent tongue (20) of the locking slider (19) is provided on the outside of one of the detent tongues (14) of the handle holding sleeve (7).

8. A floor cleaning device according to one of Claims 1 to 7, **characterised in that** the coupling piece (12) is designed at its front end with a conical taper of such a kind, and/or the detent projections (16) of the detent tongues (14) of the handle holding sleeve (7) are chamfered in the direction towards the insertion opening (11) of the handle holding sleeve (7) in such a way, that when the coupling piece (12) is inserted the detent tongues (14) of the handle holding sleeve (7) are deflected outwards.

## Revendications

1. Appareil de nettoyage du sol comportant une plaque de sol (1) et un manchon porte-manche (7) relié de manière articulée à cette plaque, le manchon recevant une pièce de couplage (12) du manche pour fixer celui-ci dans le manchon (7),
la paroi du manchon (7) ayant au moins une languette d'enclipsage (14) qui peut s'écarter dans la direction radiale avec son extrémité libre, cette languette ayant un bec d'enclipsage (16) venant en saillie vers l'intérieur et la pièce de couplage (12) présente au moins une cavité d'enclipsage (17),
la pièce de couplage (12) s'introduisant par une déformation radiale, tournée vers l'extérieur, au moins de cette languette (14) du manchon (7) dans le manchon (7) et le bec d'enclipsage (16) de la languette d'enclipsage (14) du manchon (7) s'accroche dans la cavité d'enclipsage (17) de la pièce de couplage (12),
un coulisseau de verrouillage (19) étant monté coulissant pour verrouiller la pièce de couplage (12) placée dans le manchon (7) en étant fixé dans celui-ci, contre le côté extérieur du manchon (7), et dans sa position de verrouillage de la pièce de couplage (12), ce coulisseau s'applique contre une paroi rigide du côté extérieur d'au moins une languette d'enclipsage du manchon (7) et bloque la déformation de cette languette d'enclipsage (14) vers l'extérieur,
le coulisseau de verrouillage (19) entourant le manchon (7) à la manière d'un manchon et coulissant par rapport à celui-ci dans la direction axiale du manchon (7),
et dans sa position de fin de course, déplacée en direction de la plaque de sol (1), le manchon libère une ou plusieurs languettes d'enclipsage (14) et dans sa position de fin de course coulissée en direction de l'extrémité libre du manchon (7), il bloque la déformation vers l'extérieur d'au moins l'une des languettes d'enclipsage,
**caractérisé en ce que**
le manchon (7) est relié à la plaque de sol (1) par une articulation croisée (8) et le coulisseau de blocage (19) en forme de manchon entoure extérieurement l'articulation à croisillon (8) dans sa position déplacée en direction de la plaque de fond (1) et bloque cette articulation, la languette d'enclipsage (14) étant dégagée à travers des fentes par rapport à la paroi du manchon (7).

2. Appareil de nettoyage du sol selon la revendication 1,
**caractérisé en ce que**
le bec d'enclipsage (16) d'au moins une languette d'enclipsage (14) est en saillie par rapport à la surface périphérique intérieure (15) de la paroi du manchon porte-manche (7) dans la position de la languette d'enclipsage (14) non déformée radialement.

3. Appareil de nettoyage du sol selon la revendication 1 ou 2,
**caractérisé en ce que**
le coulisseau de verrouillage (19) est tenu coulissant dans la direction axiale du manchon porte-manche (7).

4. Appareil de nettoyage du sol selon la revendication 3,
**caractérisé par**
un blocage en rotation pour le coulisseau de blocage (19) pour éviter que le coulisseau de blocage (19) ne tourne par rapport au manchon porte-manche (7).

5. Appareil de nettoyage du sol selon l'une des revendications 1 à 4,
**caractérisé par**
au moins deux languettes d'enclipsage (14) de préférence diamétralement opposées du manchon porte-manche (7).

6. Appareil de nettoyage du sol selon l'une des revendications 1 à 5,
**caractérisé en ce que**
le coulisseau de blocage (19) comporte au moins une languette d'enclipsage (20) dégagée à travers des fentes par rapport à la paroi du coulisseau de blocage, languette munie d'au moins un bec d'enclipsage (21) en saillie vers l'intérieur,
le côté extérieur du manchon porte-manche (7) ayant une cavité d'enclipsage (22) associée à ce bec d'enclipsage (21)dans laquelle le bec d'enclipsage (21) peut s'enclipser lorsque le coulisseau de blocage (19) est déplacé dans la position de fin de course en direction de l'extrémité libre du manchon porte-manche (7).

7. Appareil de nettoyage du sol selon la revendication 6,
**caractérisé en ce que**
la cavité d'enclipsage (22) pour le bec d'enclipsage (21) de la languette d'enclipsage (20) du coulisseau de blocage (19) est prévue sur le côté extérieur de l'une des languettes d'enclipsage (14) du manchon porte-manche (7).

8. Appareil de nettoyage du sol selon l'une des revendications 1 à 7,
**caractérisé en ce que**
la pièce de couplage (12) comporte à son extrémité avant, une partie rétrécie de forme conique et/ou les becs d'enclipsage (16) des languettes d'enclipsage (14) du manchon porte-manche (7) sont inclinés en direction de l'orifice d'introduction (11) du manchon porte-manche (7) de façon qu'en introduisant la pièce de couplage (12), les languettes d'enclipsage (14) du manchon porte-manche (7) se déforment vers l'extérieur.
